# EUROPÄISCHE PATENTANMELDUNG

(11) **EP 4 652 898 A1**
(43) Veröffentlichungstag der Anmeldung: **26.11.2025**
(21) Anmeldenummer: 24187410.6
(22) Anmeldetag: 09.07.2024
(51) Int. Cl.: A47C 3/025, A47C 3/026, A47C 9/00

(54) **SITZMÖBEL MIT EINER LÄNGSACHSE OBERHALB DER SITZFLÄCHE**

(30) Priorität: 21.05.2024 EP 24177002
(71) Anmelder: EB-invent GmbH, 72213 Altensteig-Walddorf (DE)
(72) Erfinder: Ehrenleitner, Franz, 72213 Altensteig (DE)
(74) Vertreter: Patentanwälte Barger, Piso & Partner

(57) **Zusammenfassung**

Die Erfindung betrifft ein Sitzmöbel (1) mit einer Symmetrieebene (62) und mit:
- einem Unterteil (2), das in seinem oberen Bereich eine Basis (3) aufweist oder ausgebildet hat, und
- einer Sitzfläche (4), die mittels einer Kinematik (22) mit der Basis (3) um eine zumindest großteils oberhalb der Sitzfläche (4) liegenden, gegenüber der Horizontalen um bis zu 75° (bevorzugt 45° ± 20°) nach vorne, unten, geneigten, in Ruheposition in der Symmetrieebene liegenden, gegebenenfalls virtuell gebildeten, Längsachse (63) beweglich verbunden ist.

Die Erfindung ist dadurch gekennzeichnet, dass zwischen der Basis (3) und der Sitzfläche (4) eine Rückstellvorrichtung (23) mit einem Energiespeicher (6) vorgesehen ist, die bei Auslenkung der Sitzfläche (4) um die Längsachse (63) aus der Ruhelage ein Rückstellmoment auf die Sitzfläche (4) ausübt.

## Beschreibung

Die Erfindung betrifft ein Sitzmöbel mit einer Sitzfläche und einer vertikalen Symmetrieebene, wobei die Sitzfläche mittels einer Kinematik bezüglich einer Basis des Sitzmöbels um eine Längsachse, die in Ruhelage in einem Winkelbereich liegt, der zwischen 5° nach hinten, unten und 75° nach vorne, unten, bevorzugt um 45° ± 30° nach vorne, unten, ganz besonders bevorzugt um 45° ± 20° nach vorne, unten in der Symmetrieebene und zumindest überwiegend oberhalb der Sitzfläche liegt, verschwenkbar ist. Dabei kann die Längsachse auch virtuell, beispielsweise durch eine sphärische Lagerung der Sitzfläche um einen Drehpunkt oberhalb der Sitzfläche gebildet sein, die eine Drehung um "alle" Achsen ermöglicht. Im Folgenden wird zur Vereinfachung meist nur von "Längsachse" gesprochen, in den meisten Fällen ist diese in einem Winkel von 45° ± 30° (oder ± 20°) gegen die Horizontale nach vorne geneigt, doch ist auch eine stärkere Neigung bis 75° (technisch genau, nicht mathematisch) durchaus möglich. Die dieses bewirkenden Kinematiken sind in den unten abgehandelten Veröffentlichungen des Erfinders/der Anmelderin ausführlich dargelegt und bedarf daher hier keiner näheren Erklärung.

Zum Begriff "Symmetrieebene" ist festzuhalten, dass dies nur cum salo granis gilt, denn die einzelnen Bauteile und Handhaben von Sitzmöbeln, beispielsweise von Bürostühlen, sind durchaus einseitig, dennoch besteht für Sitzfläche und, falls vorhanden, Rückenlehne und Armstützen eine Symmetrieebene, die in Ruhestellung des Sitzmöbels vertikal verläuft und mit der Sitzfläche mit-verschwenkt wird. Es ist diese Ebene, die im Folgenden als Symmetrieebene angesehen wird.

Zum Begriff "Sitzfläche" ist festzuhalten, dass diese geteilt sein kann, wobei die beiden Teile um eine horizontale Achse normal zur Symmetrieebene zueinander verschwenkbar sind und wobei der hintere Teil fest oder federnd mit einer Rückenlehne verbunden ist. Es kann die Kinematik in diesem Fall entweder mit der Rückenlehne und somit mit dem hinteren Sitzflächenteil verbunden sein, oder auch mit dem vorderen Sitzflächenteil. Die Sitzfläche, geteilt oder ungeteilt, kann auch gepolstert sein, die Lage der Längsachse "oberhalb" der Sitzfläche wird dadurch nicht beeinflusst, im Extremfall liegt sie oberhalb des Bezuges der Sitzfläche. Wenn bei extremer Schräglage der vordere Teil der Längsachse unter die Sitzfläche zu liegen kommt, so gilt, dass in Ruhelage der größere Abschnitt des Teils der Längsachse der sich innerhalb des durch den Umriss der Sitzfläche in Richtung der Vertikalen gebildeten unregelmäßigen Zylinders befindet, oberhalb der Sitzfläche liegt.

Ein derartiges Sitzmöbel ist beispielsweise aus der EP 1 090 568 bekannt. Diese Druckschrift schlägt vor, eine Sitzfläche mittels sphärischer bzw. balliger Rollkörper auf einer zumindest annähernd sphärischen Basis zu lagern. Der daher nicht fest bezüglich der Basis vorgesehene momentane Drehpunkt, der Momentanpol, liegt etwa in Brusthöhe eines Benutzers, kann aber auch absinken. Durch diese Lage befindet sich der Schwerpunkt der Kombination Benutzer-(beweglicher Teil des) Möbels stets unter dem Momentanpol, die Sitzfläche samt Benutzer wird daher stets in die aufrechte, stabile, "Ruhelage" gedrängt.

Die EP 2 381 816 offenbart verschiedene schwenkbare Sitzmöbel, einige davon haben ihren Drehpunkt im Bodenbereich, einige knapp unterhalb der Sitzfläche. Oberhalb der Sitzfläche, erwähnt wird die Lage im thoraco-lumbalen Wirbelsäulenbereich, um im Sitzen eine Rotation um diese Achse zur Vermeidung von Degenerationserscheinungen bei längerem Sitzen zu vermeiden, ist nur ein Beispiel mit genau waagrechter, physisch ausgebildeter, Längsachse angegeben.

Aus der DE 40 06 608 und der EP 780 073 sind Sitzmöbel bekannt, bei denen Längsachsen für die Sitzfläche direkt unterhalb der Sitzfläche vorgesehen sind.

Aus der WO2016/042127 der Anmelderin ist ein Sitzmöbel bekannt, bei dem eine Längsachse in Form einer sphärischen Lagerung oberhalb der Sitzfläche virtuell ausgebildet ist. Als Kinematik ist dabei folgendes vorgesehen: An der Basis ist eine Folge von drei zueinander verschwenkbaren, seriell angeordneten Armen ausgebildet, deren letzter, direkt oder indirekt, fest mit der Sitzfläche verbunden ist, und deren drei Schwenkachsen einander in einem Punkt, dem Zentralpunkt, oft nur in einem Zentralbereich, schneiden. Dieser Zentralpunkt liegt oberhalb der Sitzfläche, bevorzugt im Beckenbereich des präsumtiven Benutzers, besonders bevorzugt etwa in Höhe des Schwerpunkts des Benutzers in der Symmetrieebene des Sitzmöbels. Da eine sphärische Bewegung um diesen Zentralpunkt möglich ist, ist eine Bewegung um die (virtuelle) Längsachse möglich, ohne vorgegeben oder bevorzugt zu sein. Die verwendete Drei-Arm-Kinematik, oft und eigentlich zutreffender als Drei-Achsen-Kinematik bezeichnet, ist aus der WO 2012/123102 desselben Erfinders bereits an sich bekannt.

Ein völlig anders aufgebautes Sitzmöbel mit "realer" Längsachse ist aus der EP 3 890 558 B1 bekannt. Dabei ist auf einem vertikalen Träger ein schräg nach oben ragender Ausleger rotierbar befestigt. Am Ausleger ist ein Schwenkarm verschieblich montiert, der auch um eine in einer Vertikalebene liegende Drehachse, entsprechend seiner Längsachse, verschwenkt werden kann. Auf diesem Schwenkarm wiederum ist die Sitzfläche passend angebracht. Die Drehachse-Längsachse schließt mit einer Horizontalebene einen Winkel von etwa 65° ein und liegt praktisch zur Gänze unterhalb der Sitzfläche. Ein nach diesem Prinzip gebauter, im Handel erhältlicher, Stuhl der Patentinhaberin weist eine Drehachse/Längsachse mit einem Winkel von etwa 75° zur Horizontalebene auf. Diese Achse liegt großteils über der Sitzfläche, der mit der vertikalen Drehachse gebildete Drehpunkt liegt weit oberhalb des Schwerpunktes eines Benutzers, der somit immer in eine stabile, aufrechte, Ruhelage gedrängt wird.

In beiden Fällen ist eine Drehbewegung nur auf die genannte Weise möglich, ein übliches "sich einfach nach hinten lehnen" ist ausgeschlossen.

Die Sitzmöbel mit virtueller Längsachse können zufolge ihrer sphärischen Lagerung auch Schwenkbewegungen um eine Querachse und Drehbewegungen um die Hochachse (und zufolge der Natur der sphärischen Lagerung um jede andere angenommene Achse ebenso) vollführen, doch spielt dies im Zusammenhang mit der Erfindung keine Rolle. Ebenso unerheblich ist es für die Erfindung, ob eine Rückenlehne und/oder Armstützen vorgesehen sind, und wie diese bezüglich der Sitzfläche gelagert/befestigt sind.

Zur Benutzung derartiger Sitzmöbel, im Folgenden meist "Stuhl" oder "Bürostuhl" genannt, ist auszuführen:
Nahezu täglich werden wir mit Schlagzeilen konfrontiert, die vor den gesundheitlichen Risiken des Sitzens warnen. Beiträge wie "Sitzen macht krank" vom Norddeutschen Rundfunk (2022), "Sitzen ist das neue Rauchen" von Juliet Starrett (2016), "Bewegungsmangel macht Millionen krank" von der Tagesschau (2022) oder "Wer länger sitzt, ist früher tot! Raus aus der Sitzfalle" vom MDR (2022) finden sich sowohl in digitalen Medien als auch in der traditionellen Presse. Auch die Weltgesundheitsorganisation (WHO) betont die Wichtigkeit regelmäßiger Bewegung und empfiehlt, häufiger zu stehen, zu laufen oder Sport zu treiben (2020).

Seit Jahrzehnten warnen Mediziner und Experten vor den Folgen von Bewegungsmangel und langem Sitzen, darunter Rückenschmerzen (Lis, Black, Korn, & Nordin, 2007), Atemnot und Verdauungsstörungen (BAuA, 2011), sowie ein erhöhtes Risiko für Typ-2-Diabetes und Herzinfarkte (Latza, Bucksch & Wallmann-Sperlich, 2020). Diese können zu einem beeinträchtigten Wohlbefinden führen (Atkin et al., 2012), psychische Erkrankungen begünstigen (Kilpatrick et al., 2013) und Depressionen fördern (van Uffelen et al., 2013).

Trotz wiederholter Warnungen steigt die Zahl der Erkrankungen, die auf übermäßig langes Sitzen zurückzuführen sind, kontinuierlich an, wie aus Krankenkassenberichten hervorgeht (z.B. DKV-Report, 2021). In Deutschland sitzen Menschen an Werktagen durchschnittlich rund 8,5 Stunden, was eine Stunde mehr ist als 2018, während junge Erwachsene (18 bis 29 Jahre) mit 10,5 Stunden den Spitzenwert erreichen. Dies trägt zu einer Zunahme von Muskel-Skelett-Erkrankungen bei, die zusammen mit psychischen Leiden maßgeblich zu Arbeitsausfällen beitragen (Techniker Krankenkasse, 2022).

Die Gestaltung unserer Arbeitsplätze trägt zu diesem Problem bei. Etwa 59% der Beschäftigten in Deutschland verbringen mindestens die Hälfte ihrer Arbeitszeit an einem Büroarbeitsplatz, meist sitzend (Industrieverband Büro und Arbeitswelt, 2020). Auch an Werkbänken und in der Produktion wird oft im Sitzen gearbeitet. Die kurze Unterbrechung für den Gang zur Kaffeemaschine bietet kaum Ausgleich für die körperliche Belastung, und auch in der Freizeit mangelt es oft an aktivem Ausgleich.

### Liste der Figura

Da im Folgenden nicht nur die Erfindung, sondern auch der Stand der Technik und der anatomische Hintergrund mittels Figura erläutert wird, erfolgt bereits hier ihre Aufzählung, dabei zeigt, bzw. zeigen:
Die Figs.1a-d in vier Einzeldarstellungen die Bewegung der Hüfte in und quer zur Sitzrichtung bei einer Sitzfläche mit einem Momentanpol in Höhe des Oberbauchs des Benutzers,
die Figs. 2a-d die Bewegung des gesamten Oberkörpers beim freien Sitzen analog zur Fig. 1,
die Figs. 3a-d ein erfindungsgemäßes Sitzmöbel mit einem einfachen Federspeicher zum Aufbau eines Gegenmomentes,
die Figs. 4a-e ein erfindungsgemäßes Sitzmöbel mit einem einstellbaren Federspeicher,
die Figs. 5a-d eine einfache Variante in verschiedenen Neigungszuständen,
die Fig. 6 eine vergrößerte Darstellung der Fig. 5b,
die Fig. 7 ein Detail der Fig. 6,
die Fig. 8a-d eine Variante und
die Fig. 9a-c eine Variante mit einteiliger Sitzfläche und 55° steiler Längsachse,
die Fig. 10a-c eine Variante mit geteilter Sitzfläche und 55°steil verlaufender Längsachse und
die Figs. 11a.b und 12a,b analoge Varianten zu denen der Figs. 9 und 10 mit 70° steiler Längsachse.

### Hintergrund der Aufgabe der Erfindung

Bisherige Lösungsansätze haben sich als wenig effektiv erwiesen und die genannten Krankheitsbilder nicht signifikant verringern können. Daher verfolgen wir den Ansatz, dass notwendige Bewegungen während der Arbeitszeit und somit im Sitzen erfolgen müssen. Der Bürostuhl muss große Bewegungen ermöglichen, um die Bandscheiben zu entlasten und zu belasten, was die Nährstoffversorgung und die Gesunderhaltung der Wirbelsäule fördert. Zudem sollte der Rücken durch eine passende Lehne unterstützt werden, um die Rückenmuskulatur nicht dauerhaft statisch zu belasten.

### Warum bisherige Aktiv-Stühle nicht ausreichen

Viele am Markt verfügbare Stühle erlauben zwar eine Kippbewegung der Hüfte, entsprechen aber nicht den Anforderungen an eine gesunde Sitzhaltung. Kritikpunkte sind unter anderem, dass der Drehpunkt unterhalb der Sitzfläche liegt und Bewegungen nicht der menschlichen Anatomie folgen. Dies kann konzentriertes Arbeiten erschweren, da sich Kopf und Oberkörper mitbewegen, was ein ständiges Nachfokussieren der Augen erfordert. Zudem kann die Arbeit an Texten oder Tabellen durch Bewegungen beeinträchtigt werden.

### Voraussetzungen für einen optimalen ergonomischen Stuhl

Ein idealer ergonomischer Stuhl sollte die natürliche Hüft- und Lendenwirbelbewegung imitieren, die beim Gehen auftritt, während gleichzeitig Kopf und Schultern in einer stabilen Position gehalten werden. Diese rollende Schwenkbewegung beim Gehen erfolgt bei gesunden Erwachsenen um eine etwa 45° nach vorne unten gerichtete Achse, die durch den Bereich des neunten bis zwölften, bevorzugt des elften Thorakalwirbels (Brustwirbels) geht. Der Winkelbereich hängt von verschiedenen Umständen ab, dem Alter, der allgemeinen und der momentanen körperlichen Verfassung, dem Tempo der Bewegung und manchem mehr, sodass Bereiche von 45°± 30°, zumindest ± 20° und speziell von ± 10° oder 5° günstig sind.

Diese Bereiche sind bei Sitzgelegenheiten in Abhängigkeit von den Gewohnheiten und der Verfassung des Benutzers vorteilhaft anzuwenden. Eine Situierung des Schwerpunktes des Benutzers oberhalb des Zentralpunktes ist dabei sehr vorteilhaft, und eine Lage des größeren Teils der Längsachse im Sitzflächenzylinder oberhalb der Sitzfläche notwendig.

Dabei sollten beim Sitzen die Füße fest auf dem Boden stehen, um eine stabile Haltung zu gewährleisten. Traditionelle Stuhlkonzepte, die Drehpunkte unterhalb der Sitzfläche nutzen, imitieren nicht adäquat die menschliche Bewegungsdynamik.

Wissenschaftliche Untersuchungen, darunter die Arbeiten von R. Kuster (Physiologische Bewegungsachse für den Sitz eines dynamischen Bürostuhls - PMC (nih.gov))und die noch nicht veröffentlichte Dissertation von Mark Bührer, haben herausgefunden, dass der ideale Drehpunkt auf der Höhe des oberen Abdomens, nahe dem elften Thorakalwirbel (somit im Bereich des neunten bis zwölften, bevorzugt in Höhe des elften Thorakalwirbels), anzusiedeln ist. Diese Erkenntnisse betonen die Bedeutung von Sitzmöbeln, die die natürlichen Bewegungsabläufe des menschlichen Körpers beim Sitzen fördern und sind in Fig. 1a-d, darstellend die Bewegung der Hüfte in und quer zur Sitzrichtung um einen Momentanpol in Höhe des Oberbauchs. veranschaulicht.

Die Fig. 1 zeigt in den vier Einzeldarstellungen detailliert die spezifische Kinematik der Hüftbewegung eines Benutzers 19 auf dem Sitzmöbel 1, ein Stuhl mit geteilter Sitzfläche 4, deren hinterer Teil fester oder federnder Teil der Rückenlehne 11 ist, anhand der Darstellung der Knochen des Benutzers. Zu einem derartigen Möbel ist zu bemerken, dass ein (hier nicht dargestelltes) Unterteil des Möbels (Fahrgestell, Gasfeder, etc.) über eine Kinematik mit der Rückenlehne verbunden ist, und die eigentliche (vordere) Sitzfläche mit dem hinteren Sitzflächenteil, der fest oder federnd mit der Rückenlehne verbunden ist, um eine Querachse schwenkbar verbunden ist. Eine weitere Kinematik ist für die Relativposition (Winkellage) zwischen diesen beiden Teilen verantwortlich, wie in der WO 2022/174945 der Anmelderin ausführlich beschrieben ist.

Dabei zeigt der Pfeil 20 (etwa horizontal und in der Symmetrieebene 62 des Sitzmöbels 1 liegend, die natürlich Details wie die Mechanik der Kinematik, etc. nicht berücksichtigt) auf den Teil der Wirbelsäule, in dem die Biegung gedacht konzentriert angesehen werden kann. Der Pfeil 20 stellt somit, cum sala granis, auch die jeweilige Bewegungskomponente um die durch ihn angedeutete Achse symbolisch dar. Fig. 1a zeigt das aufrechte Sitzen mit "kraftlosem" Kontakt mit der Rückenlehne 11, auch das Knie stellt dies dar. Fig. 1b visualisiert das Vorneigen des Oberkörpers und die geänderte Beinhaltung, bei der dargestellten Konstruktion des Sitzmöbels 1 ändert sich dabei die Lage der Rückenlehne 11 und die Relativposition der beiden Teile der Sitzfläche 4. Die Änderung der Krümmung der Wirbelsäule ist erkennbar.

Die unteren Teilfigura c und d verdeutlichen das seitliche Neigen des Beckens nach links bzw. rechts. Es handelt sich um eine präzise isolierte Bewegung des Beckens, wieder durch einen Pfeil, den Pfeil 21, diesmal aber etwa horizontal in Querrichtung verlaufend und wieder auf die symbolische "Biegestelle" des Rückgrates weisend, lokalisiert. Die Neigung des Beckens folgt der definierten Rotationsachse des Stuhls und bleibt damit bezüglich der Sitzfläche 4 ortsfest; das Becken bewegt sich somit synchron mit der Sitzfläche 4 und der Rückenlehne 11, während Schultern und Kopf der sitzenden Person im Raum relativ stabil bleiben.

Diese (doppelte) Bewegungsdynamik des Beckens auf dem Stuhl, charakterisiert durch spezifische Winkel um die Rotationsachse(n) in den drei Raumdimensionen, imitiert die natürliche Gehbewegung des Menschen. Diese Korrelation wird in der Studie "Patterns of spinal motion during walking" von Jack Crosbie, Roongtiwa Vachalathitib und Richard Smith, veröffentlicht im Dezember 1994, belegt. Die Studie identifiziert konsistente Bewegungsmuster: "Wir fanden übereinstimmende Muster innerhalb und zwischen den Segmenten und Bewegungen, mit einer offensichtlichen Folgebewegung des Rumpfes nach Beckenverschiebungen. Dies deutet darauf hin, dass die mit dem Gehen verbundenen Wirbelsäulenbewegungen mit den Primärbewegungen des Beckens und der unteren Gliedmaßen verknüpft sind" Diese Beobachtung der Autoren wurde durch die späteren messtechnischen Untersuchungen von R. Kuster untermauert.

Die **Figs. 2a****-d** zeigen, nur als Gegenbeispiel und zur Erläuterung, in den oberen Darstellungen Figs. 2a,b, die Situation, wenn der Benutzer 19 beim seitlichen Schwenken die Bewegung der Sitzfläche 4 und der Rückenlehne 11 "unbeweglich" mitmacht. Aus diesem Grund wurde statt eines Pfeils nur ein Strich zum nunmehr ungekrümmten Wirbelsäulenbereich gezogen.

Die Fig. 2c zeigt ein stärkeres Anlehnen des Benutzers 19 an die Rückenlehne als in Fig. 1a, was auch aus der Relativposition der beiden Teile der Sitzfläche 4 im Vergleich erkennbar ist. Die Fig. 2d schließlich zeigt zur Vervollständigung die voll zurückgelehnte Lage.

Basierend auf diesen Erkenntnissen entwickelte der Erfinder eine spezielle Kinematik, die es erlaubt, einen Stuhl zu konstruieren, dessen Drehpunkt - wissenschaftlichen Empfehlungen folgend - im Bereich des Oberbauchs, oberhalb der Sitzfläche liegt. Dies ermöglicht eine Bewegung um alle drei Schwenkachsen um diesen zentralen Punkt, ohne die Notwendigkeit, auf Rücken- oder Armlehnen zu verzichten, wie in der oben erwähnten WO2016/042127 beschrieben. Zudem kann ein Anheben der vorderen Kante der Sitzfläche in einer Ausgestaltung dieser Kinematik vermieden werden, wie aus der WO2022/174945 der Anmelderin ersichtlich ist. Diese zeigt auch, insbesondere in den Figs. 16a-l, die verschiedenen Möglichkeiten der Orientierung der Längsachse, die dort das Bezugszeichen 16 hat.

Nach der Entwicklung wurden Prototypen dieser Stühle gefertigt und über zwei Jahre hinweg weiter optimiert. Diese Prototypen wurden Personen mit Beschwerden im Bewegungsapparat zur Verfügung gestellt. Die Rückmeldungen dieser Testpersonen waren überwiegend positiv. Eine spürbare Schmerzreduktion wurde bei einigen bereits nach kurzer Nutzungsdauer festgestellt. Nach einigen Monaten berichteten viele Testpersonen von einer deutlichen Besserung oder sogar einem vollständigen Verschwinden ihrer Beschwerden. Zu den betrachteten Beschwerdebildern zählten unter anderem Lumbalgien, Hüftschmerzen, ISG-Problematiken und die Nachsorge bei Bandscheibenoperationen. Obwohl die medizinischen Vorteile noch durch umfangreichere Studien belegt werden müssen, deuten die bisherigen Rückmeldungen darauf hin, dass Stühle dieser Bauart ein bedeutendes Potenzial zur Linderung von gesundheitlichen Problemen wie bieten können, die durch Bewegungsmangel bei sitzender Tätigkeit entstehen.

### Das Problem

Leider hat sich aber auch gezeigt, dass es vielen Probanden schwer fällt, sich auf einem Stuhl mit einer solchen Kinematik sicher zu fühlen. Es kann durchaus mehrere Wochen dauern, bis diese Unsicherheit sich mindert bzw. verschwindet. Manche Probanden haben diese Bewegung komplett abgelehnt. Vor allem zum Einen, wenn die körperliche Einschränkung noch nicht so ausgeprägt war und so der Leidensdruck noch nicht groß genug war, um diese Gewöhnungsfase zu akzeptieren. Zum anderen waren es Patienten, die erst vor kurzem vor allem an der Bandscheibe operiert wurden. Diese hatten verständlicher Weise Angst, dass sich Ihre Situation auch verschlechtern könnte und waren durchgehend nicht bereit, diese ungewohnte Bewegung zu akzeptieren.

Es wurde von Seiten des Erfinders lange über die Hintergründe nachgedacht. Da die Probanden berichteten, dass sie sich nach einiger Zeit an diese Bewegung gewöhnten, aber auch berichteten, dass ihnen in den Ersten Stunden zum Teil tatsächlich auf dem Stuhl übel wurde, wurde zuerst davon ausgegangen, dass es sich nur um ein Problem des Gleichgewichtsorgans handelt, das die Bewegung der Hüfte erst in Kombination mit einem ortsstabilen Kopf bringen musst. Da die Bewegung der Hüfte einer Gehbewegung entspricht und der Mensch es gewöhnt ist, dass sich beim Gehen der Kopf vorwärts bewegt galt dies lange Zeit als die wahrscheinlichste Lösung.

Tatsächlich gab es noch einen zweiten Ansatz. Der begründete sich auf der Beobachtung, dass sich dies Unsicherheit, sobald die Arme auf dem Schreibtisch aufliegen um z.B. die Tastatur eines PC's zu bedienen deutlich minderten bzw. völlig verschwand. So wurde geschlossen, dass dies alles etwas mit der aktuellen Bewegung des Menschen zu tun hat. Wenn sich der Mensch auf dem Stuhl wie beim Gehen bewegt, also die Hüfte um den Drehpunkt des Stuhles schwenkt oder kreisen lässt, verschwindet die Unsicherheit. Wenn derselbe Proband aber auf dem Stuhl frei im Raum sitzt, also seine Arme frei bewegt, kommt wieder Unsicherheit auf.

Daher wurde die Bewegung in den beiden Situationen genauer angesehen:
Wie gesagt, am Schreibtisch, beim Bedienen des PC's liegen die Arme auf dem Schreibtisch auf und die Hüfte bewegt sich - so sind alle bewegten Massepunkte unterhalb des Stuhldrehpunkts im stabilen Gleichgewicht. Der Mensch fühlt sich sicher. Sobald der Mensch aber frei sitzt, bewegt er eher den ganzen Oberkörper als den Stuhl. Da sich nun nicht nur das Becken mit einem Teil der Wirbelsäule mit der Sitzfläche mit-bewegt, sondern auch der Körper mit der Schulter, dem Kopf und den Armen eher starr am Stuhl bleibt, kommt der Schwerpunkt der bewegten Masse nach oben. Der Schwerpunkt liegt sodann über dem Drehpunkt (der Längsachse, dem Zentralpunkt) des Stuhles - es entsteht ein instabiles Gleichgewicht, welches dem Menschen Unsicherheit vermittelt. Dies ist in Figs. 2a-d dargestellt, die die Bewegung des gesamten Oberkörpers beim freien Sitzen analog zur Fig. 1 zeigt.

### Die Lösungssuche:

Bei der Entwicklung der Lösung wurde zunächst den Drehpunkt des Stuhls so angepasst (nach oben verschoben), dass der Schwerpunkt des Nutzers auch bei starren Oberkörperbewegungen stets in einem stabilen Gleichgewicht (unter der Längsachse bzw. dem Zentralpunkt) bleibt (dies führt zu einer Situation ähnlich dem oben erwähnten, von Bergardi verkauften, Bürostuhl). Diese Anpassung verringerte zwar die Unsicherheit bei den Testpersonen, führte jedoch zu einem neuen Problem: Es kam zu einem Wackeln im Schulter- und Kopfbereich, ähnlich - wenn auch weniger stark ausgeprägt - wie bei einem unter der Stuhlfläche liegenden Drehpunkt (Längsachse). Der Grund hierfür lag darin, dass der Drehpunkt des Stuhls nicht mit dem physiologischen Drehpunkt des Beckens übereinstimmte, wenngleich er in entgegengesetzter Richtung, nämlich nach unten, verschoben war. Somit war diese Anpassung keine zufriedenstellende Lösung, da sie zwar ein Problem löste, aber gleichzeitig ein neues schuf.

Um dieses Dilemma zu überwinden, wurde die Möglichkeit der Aufbringung eines Gegenmoments in Betracht gezogen. Dies würde es ermöglichen, den Drehpunkt (die Längsachse) des Stuhls nahe am physiologischen Drehpunkt des Beckens zu belassen, während gleichzeitig ein dem instabilen Gleichgewicht entgegen gerichtetes Moment erzeugt wird, das das System - den Stuhl bzw. dessen Sitzfläche - in ein stabiles Gleichgewicht überführt. Ein kritischer Punkt bei dieser Lösung war jedoch, dass das Gegenmoment auch bei reinen Beckenbewegungen wirkt, und somit der Bewegung der Testperson entgegenwirkt. Ein wesentliches Merkmal des Stuhls ist jedoch seine Fähigkeit, auf Beckenbewegungen mit großer Leichtigkeit zu reagieren, sodass diese Wirkung kritisch gesehen wurde.

So zeigten unsere Tests, dass Testpersonen bis zu 60 Beckenbewegungen pro Minute durchführten, was die Beweglichkeit des Stuhls unterstreicht. Dieser Effekt sollte keineswegs verloren gehen, denn die kontinuierliche Bewegung stimuliert den Stoffwechsel und das Herz-Kreislauf-System, was neben positiven Effekten auf den Bewegungsapparat auch die Konzentration und Produktivität des Benutzers verbessert und weitere gesundheitliche Vorteile erwarten lässt. Trotz dieser Herausforderung fiel die Entscheidung für die Implementierung eines einfachen Federmechanismus, um die Auswirkungen genauer untersuchen zu können. Ein derartiger, erfindungsgemäßer, Stuhl mit einem einfachen Federspeicher zum Aufbau eines Gegenmomentes ist in **Figs. 3****-d** dargestellt.

Die Figs. 3a-d zeigen (ohne auf die Sitzhöhe Rücksicht zu nehmen) ein Sitzmöbel 1 mit einem Unterteil 2, tragend oder bildend eine Basis 3, und einer zwischen der Basis 3 und einer (ungeteilten) Sitzfläche 4 vorgesehenen Kinematik, insgesamt mit 22 bezeichnet, und einer Rückenlehne 11, die elastisch mit der Sitzfläche 4 verbunden ist. Die Kinematik 22 liefert einen Zentralpunkt 5, um den die Sitzfläche sphärisch beweglich ist, wobei auch eine Längsachse 63 im eingangs erläuterten Sinn ausgebildet ist.

Diese Kinematik 22 entspricht der in der WO2016/042127 der Anmelderin und der in der WO 2012/123102 des Erfinders genau erläuterten Kinematik und bedarf daher hier keiner näheren Beschreibung (eine kurze Erläuterung ist bei Fig. 5 gegeben).

Wesentlich und neu ist nun, dass zwischen der Basis 3 und der Sitzfläche 4 eine in ihrer Wirkung verstellbare Rückstellvorrichtung 23 vorgesehen ist, die in der Fig. 3c im eingebauten Zustand, ohne die Hülse für die Federn, um diese zu zeigen, dargestellt ist, während die Fig. 3d eine Explosionsskizze zur Erläuterung des Aufbaus zeigt. Diese Rückstellvorrichtung 23 ist folgendermaßen aufgebaut: drehbar um eine im Ausführungsbeispiel annähernd horizontale und bezüglich der Basis 3 ortsfeste Erstachse 44 ist ein flächiges Zwischenblatt 24 angelenkt, an dem, um eine zur Erstachse parallele Zweitachse 45 drehbar, ein flächiges Stellglied 25 mit einer Hauptebene angeordnet ist. Am Stellglied 25 ist, um eine Stellgliedachse 46, die im dargestellten Ausführungsbeispiel normal zur Hauptebene des Stellgliedes 25 verläuft, verdrehbar, ein Federmechanismus 26 angeordnet. Am Stellglied 25 ist weiters, um eine zur Stellgliedachse 46 parallele Dreharmachse 47 ein Dreharm 27 angelenkt.

Am freien Ende des Dreharms 27 ist sphärisch ein Verbindungsstück 28 angelenkt, das fest mit der Sitzfläche 4 verbunden ist. Statt dieser sphärischen Verbindung ist die Anordnung eines Kardangelenks möglich, dann wird damit auch die "interne Drehung" um die Hochachse, die weiter unten erläutert wird, gesperrt, ohne dass ein Zusatzmechanismus benötigt wird. Diese Sperre ist zur Vermeidung von Singularitäten der Kinematik notwendig. Ebenfalls im Bereich des freien Endes des Dreharms 27 greift eine Kuppelstange des Federmechanismus 26 gelenkig an, die an ihrem anderen Ende eine Stellplatte 48 trägt.

Der verstellbare Federmechanismus 26 weist in einer Art Rohr, das in seinem mittleren Abschnitt um die Stellgliedachse 46 drehbar gelagert ist, zwei linear hintereinander liegende Schraubenfedern auf, die zwischen sich die Stellplatte 48 der Kuppelstange fixieren. Ein Schraubenmechanismus im Inneren der Federn entlang ihrer Achse verkürzt bzw. verlängert die gesamte Federlänge beim Verdrehen des Stellknopfes 49 und ändert so die Vorspannung und damit die Rückstellkraft und damit das Rückstellmoment.

Durch Bewegen der Sitzfläche 4 aus ihrer Ruhelage wird das freie Ende des Dreharms 27 und damit der Angriffspunkt der Kuppelstange, diese selbst und damit die Stellplatte 48 bewegt, wodurch eine Rückstellkraft und somit ein Rückstellmoment indiziert wird.

Dieser Ansatz erwies sich als erfolgreicher als zunächst vermutet. Um verschiedene Zustände zu analysieren, wurde eine Reihe von Federn ausprobiert, um unterschiedliche Rückstellmomente testen zu können. Schon beim ersten Versuch stellte sich heraus, dass die Feder mit der niedrigsten Spannkraft genügte, um den angestrebten Effekt zu erzielen. Der Stuhl bot den Testpersonen Stabilität, sowohl bei Bewegungen des gesamten Oberkörpers als auch bei isolierten Beckenbewegungen, ohne dass die Federkraft als störend empfunden wurde. Eine Beeinträchtigung des Gegenmoments auf die Bewegungsfrequenz war nicht feststellbar. Daraufhin wurde der Mechanismus so weiterentwickelt, dass das Rückstellmoment variabel einstellbar ist, was zur angestrebten Kompaktheit der Vorrichtung beiträgt, die insbesondere für eine Serienproduktion wichtig ist. Eine Ausführungsform ist in den **Figs. 4a****-e**, die ebenfalls ein erfindungsgemäßes Sitzmöbel mit einem einstellbaren Federspeicher zeigen, dargestellt.

Die Fig. 4a stellt das gesamte Sitzmöbel 1 in perspektivischer Ansicht dar. Die Sitzfläche ist geteilt in die eigentliche (vordere) Sitzfläche 4 und einen hinteren, mit der Rückenlehne 11 fest, gegebenenfalls aber federnd, verbundenen Sitzflächenteil 64. Nur zur Anschauung sind hier auch Armstützen 29 dargestellt, diese können natürlich unabhängig von der Ausgestaltung der Sitzfläche, der Art der Kinematik und der Wahl des Rückstellmechanismus bei allen dargestellten Ausführungsbeispielen vorgesehen werden.

Die Fig. 4b zeigt den Mechanismus, der zwischen dem fahrbaren und höhenverstellbaren Unterteil 2, das auch für die Drehung der Rückenlehne 11 und damit der Sitzfläche 4 um eine Vertikalachse 9 zuständig ist, und eben dieser Sitzfläche 4, vorgesehen ist: Zuerst die bereits besprochene Kinematik 22 mit ihren drei Armen, die einerseits an einer unterteilfesten Basis 3 mittels eines Montageteils 30 fest mit der Rückenlehne 11 und damit (um eine Querachse beweglich) mit der Sitzfläche 4 verbunden ist und diese Teile trägt. Weiters eine ebenso aufgebaute Sitzflächenmechanik 31, die die Basis 3 mit der Sitzfläche 4 unter Ausbildung eines eigenen Zentralpunktes verbindet und für die Relativbewegung um die durch die beiden Zentralpunkte gebildete, virtuelle Längsachse, wie sie in den Figs. 1 und 2 ersichtlich ist, sorgt. Durch die unabhängig voneinander festzulegenden Zentralpunkte kann die Neigung der Längsachse gegenüber der Horizontalen bestimmt werden. Schließlich ist auf der Basis 3 noch eine Rückstellvorrichtung 23 um eine horizontale Achse schwenkbar vorgesehen, deren anderer Angriffspunkt über eine Montageplatte 32 fest mit der Sitzfläche 4 verbunden ist.

Wie der analoge Aufbau der Kinematik 22 für die Rückenlehne samt hinterem Sitzflächenteil und der Sitzflächenmechanik 31 für die Sitzfläche 4 zeigt, ist es eine reine Frage der Betrachtung, ob man, wie im Folgenden, die Kinematik 22 oder die Sitzflächenmechanik 31 als die "wesentliche" Kinematik für die Bewegung der Sitzfläche 4 gegenüber der Basis 3 heranzieht.

Der Aufbau und die Wirkungsweise der Rückstellvorrichtung 23 ist aus den Figs. 4c-e ersichtlich:

Dabei zeigen die Figs. 4c und d den tubusförmigen Energiespeicher 6 und Teile der Rückstellvorrichtung 23 im Schnitt durch die Achse des Tubus: Fig. 4c in der neutralen Position und Fig. 4d in einer im Uhrzeigersinn verdrehten Position. Der Aufbau ist folgender:
Eine Handhabe 50 ist im basisfesten Tubus 51 drehbar angeordnet. Im Inneren des Tubus 51 liegt ein Federpaket 52 einerseits an einer Tubusschulter 53 an und wird anderseits von einem Federstößel 54 mit Innengewinde vorgespannt. Diese Vorspannung erfolgt, weil eine Gewindestange 55 drehfest bezüglich des Tubus, aber axial verschieblich, vorgesehen ist, auf deren eines Ende der Federstößel 54 passend aufgeschraubt ist. Der Federstößel 54 ist passend, dargestellt ist ein Vierkant, drehfest, aber axial verschieblich, mit der Handhabe 50 verbunden, sodass bei deren Verdrehung die (Vor-)Spannung des Federpaketes 52 geändert wird.

Am anderen Ende der Gewindestange 55 ist ein aus zwei fluchtenden Plättchen 56 gebildeter Zapfen mit seinem ersten Ende um eine normal zur Achse der Gewindestange verlaufende Schwenkachse drehbar befestigt. Am anderen Ende ist der Zapfen um eine dazu parallele Schwenkachse an einem Drehhebel 57 angelenkt.

Der Drehhebel 57 ist mit seinem unteren, basisnahen, Ende um eine Drehhebelachse 58 drehbar an der Basis 3 befestigt. Das obere, sitzflächennahe Ende des Drehhebels 57 ist gekröpft und trägt über eine erste Schwenkachse, eine Längsdrehachse 59, schwenkbar, ein erstes Zwischenglied. Dieses ist, um eine Zwischenachse 61 (Fig. 4b) drehbar, mit einem zweiten Zwischenglied verbunden. Dieses weist eine zweite Schwenkachse, die Anschlussachse 60, auf, die parallel zur Längsdrehachse 59 verläuft, und so mit der sitzflächenfesten Montageplatte 32 verbunden ist. Die Drehung um die Zwischenachse ist im Vergleich der Figs. 4c und 4d gut zu erkennen: in beiden Fällen verläuft die Anschlussebene der Montageplatte 32 annähernd waagrecht, während der Drehhebel 57 einmal annähernd lotrecht, einmal deutlich geneigt orientiert ist, was durch die Verdrehung um die Zwischenachse 61 ermöglicht wird.

Wenn nun der Benutzer die Lage der Sitzfläche aus der Normallage (Fig. 4c) heraus bewegt, in der das Federpaket 52 die größte Länge aufweist, beispielsweise in die in Fig. 4d gezeigte Position, wird dies über die Rückstellvorrichtung 23 als Ganzes auf das Federpaket 52 übertragen und bewirkt ein Rückstellmoment, dessen Größe durch die Voreinstellung mittels der Handhabe 50 bestimmt ist und geregelt werden kann.

Durch diese Konstruktion wird nur der Bewegungsanteil um die horizontale Längsachse des Sitzmöbels durch ein Rückstellmoment beeinflusst.

Die Ergebnisse der ersten Tests haben die Annahme bestätigt, dass eine vollständige Verstellbarkeit nicht unbedingt erforderlich ist. Insbesondere soll vermieden werden, dass die Benutzer den Stuhl zu starr einstellen und damit die Vorteile des Systems beeinträchtigen oder gar verhindern. Aus diesem Grund wurde überlegt, den Verstellbereich so einzuschränken, dass eine Verstellung der Federkraft in nur ein bis zwei Stufen - eventuell durch Zu- oder Abschalten einer zusätzlichen Feder - erfolgt, was völlig ausreichend ist.

### Eine weitere Lösung als weiteres Beispiel

Die **Figs. 5a****-d** zeigen in ihren vier Darstellungen ein erfindungsgemäßes Sitzmöbel 1. Es weist einen Unterteil 2 auf, der im dargestellten Ausführungsbeispiel ohne Rollen am Boden 8 ruht, und eine vertikal angeordnete Gasdruckfeder 10 aufweist, auf der eine Basis 3 (Fig. 6) höhenverstellbar und um eine Vertikalachse 9 gegenüber dem Unterteil 2 drehbar angeordnet ist. Im Folgenden wird die Basis 3 (wie in den anderen Ausführungsbeispielen auch) bezüglich der eigentlichen Kinematik 22 als "ortsfest" betrachtet, da die oben genannten Bewegungen zwischen Unterteil 2 und Basis 3 für die Erfindung allesamt nicht notwendig sind und keinesfalls mit ihr selbst zu tun haben.

Die **Fig. 6** ist eine vergrößerte Darstellung der Fig. 5b, die **Fig. 7** ein weiter vergrößerter Ausschnitt, um den Aufbau der Kinematik des Sitzmöbels besser darstellen und erläutern zu können: die Basis 3 ist, wie bereits ausgeführt, um die Vertikalachse 9 drehbar, sie ragt radial nach außen, bildet somit einen Basisarm 15, und trägt an ihrem äußerem Endbereich, drehbar angelenkt, einen Zwischenarm 16, der seinerseits an seinem anderen Ende drehbar einen Sitzflächenarm (kurz auch Endarm 17 genannt) trägt. Die drei Achsen (die Basisachse fällt mit der Vertikalachse 9 zusammen; die Zwischenachse ist die zwischen dem Basisarm und dem Zwischenarm; die Endachse ist die zwischen dem Zwischenarm und dem Endarm=Sitzfläche) schneiden einander in einem Zentralpunkt 5 (der somit auf der Vertikalachse 9 liegt). Da der Endarm fest (aber eventuell federnd) mit einer Sitzfläche 4 verbunden ist, ist diese frei um den Zentralpunkt 5 sphärisch beweglich, und mit ihr alles, was an ihr befestigt ist, im Ausführungsbeispiel eine Rückenlehne 11. Auf die Darstellung von Armstützen (oder einer Fußrast) wurde wegen der Übersichtlichkeit verzichtet, doch kann die Fachperson sich deren Montage leicht und ohne erfinderisch tätig zu werden, ja, da sie in der eingangs genannten Literatur gezeigt sind, fast ohne intellektuell tätig zu werden, vorstellen. Ein derartiges Sitzmöbel entspricht dem eingangs genannten Stand der Technik (Drei-Arm-Kinematik).

Zur eigentlichen Erfindung: Es wird, wie oben angeführt und in Fig. 6 gut zu ersehen ist, zur Aufbringung eines Rückstellmomentes auf die ausgelenkte Sitzfläche 4 an einem bezüglich der Basis 3 ortsfesten Tragarm 7 ein Ende eines Energiespeicher 6, im dargestellten Ausführungsbeispiel ein Pneumatikzylinder (Gasdruckfeder, Metallfeder), an einem Armpunkt 12 beweglich angelenkt. Das andere Ende des Energiespeichers ist an einem Sitzpunkt 13 an der Sitzfläche 4 gelenkig montiert. Der Energiespeicher 6, welcher Art auch immer, ist so ausgebildet, dass er die Tendenz hat, sich zu verkürzen, die so ausgeübte Kraft liegt in der Verbindungslinie von Armpunkt 12 und Sitzpunkt 13, der Wirklinie 18.

Um die eigentliche Erfindung besser verständlich zu machen, sollen die kinematischen Verhältnisse noch vor deren näherer Erläuterung dargelegt werden: Der Sitzpunkt 13 als Teil der Sitzfläche 4 vollführt um den Zentralpunkt 5 eine sphärische Bewegung, er bleibt somit stets im gleichen Abstand zum Zentralpunkt. Der Armpunkt 12 vollführt mit der Basis 3a eine reine Kreisbewegung in einer horizontalen Normalebene um die Vertikalachse 9, bleibt somit stets in gleichem Abstand zum Zentralpunkt 5.

In der Ruhelage der Fig. 6 (und der **Fig. 5b**) liegen die drei Punkte: Zentralpunkt 5 - Sitzpunkt 13 - Armpunkt 12 auf einer Geraden, was bedeutet, dass jedwede vom Energiespeicher ausgeübte Kraft (entlang seiner Wirklinie 18) mangels Hebelarm R kein Moment auf die Sitzfläche ausübt, unabhängig davon, ob er bei der dadurch vorgegebenen Ruhelänge A0 eine Vorspannung besitzt oder nicht.

In den folgenden Figura und deren Beschreibung ist der jeweilige sich einstellende Hebelarm, der minimale Abstand der Wirklinie 18 des Energiespeichers vom Zentralpunkt 5, ohne Rücksicht auf Größe und Lage im Raum stets mit "R" angegeben und soll nur der Veranschaulichung dienen.

Wenn man im Vergleich dazu die **Fig. 5a** betrachtet, bei der die Sitzfläche nach links (diese und alle anderen Betrachtungen/Erläuterungen erfolgen, soferne nichts anderes angegeben ist, stets vom Betrachter aus) verschwenkt ist, erkennt man, dass die Wirklinie stärker geneigt gegenüber der Lotrechten ist (als in der Ruhelage) und bezüglich des Zentralpunktes 5 um die horizontale Längsachse durch den Zentralpunkt 5 (=normal zur Zeichenebene) ein Rückstellmoment für die Sitzfläche 4 generiert, da die Länge AL des Energiespeichers größer ist als A0, was sich durch die Auslenkung des Sitzpunktes 13 aus der geradlinigen Verbindung zwangsweise ergibt.

In **Fig. 5c** ist analog zur Fig. 5a die Sitzfläche 4 nach rechts verschwenkt, die Wirklinie 18 des Energiespeichers 6 verläuft (im Vergleich zu Fig. 5a) "jenseits" des Zentralpunktes 5, und die Länge AR ist wiederum größer als die Ruhelänge A0, was sich durch die Auslenkung des Sitzpunktes 13 aus der geradlinigen Verbindung zwangsweise ergibt. Damit ergibt sich wiederum ein Rückstellmoment für die Sitzfläche 4.

Die **Fig. 5d** stellt die Situation beim Zurück-lehnen der Sitzfläche 4 um den Zentralpunkt 5, somit um die Querachse, dar: wiederum ist der Sitzpunkt 13 aus der Ruhelage ausgelenkt, womit die Länge AH des Energiespeichers ist größer als in der Ruhelage, der Verlauf der Wirklinie 18 ergibt einen Abstand zum Zentralpunkt 5, der zu einem Rückstellmoment für die Sitzfläche 4 führt.

Es soll zur Vervollständigung der Eigenschaften und der Besonderheiten der Kinematik und der theoretischen Anforderungen an sie noch folgendes ausgeführt werden:

Die drei-Arm-Kinematik ermöglicht es der Sitzfläche 4 (in jeder der gezeigten Ausführungsformen, diese Kinematik ist einfach so!) auch, sich um die Vertikalachse 9 zu drehen (interne Drehung). Diese Drehung hat mit der Drehung der Sitzfläche 4 mit der Basis 3 um die Vertikalachse 9 (externe Drehung) kinematisch nichts zu tun! Die erstgenannte Drehung führt bei der Benutzung des Sitzmöbels zu verschiedenen Problemen, weil die gesamte Konstruktion, wenn man nichts dagegen unternimmt, nicht frei von Singularitäten ist; es wird auch auf die dann nicht mehr aufrecht zu erhaltende relative Winkellage des Armpunktes 12 zum Sitzpunkt 13 bezüglich der Vertikalachse 9 verwiesen! Es ist daher notwendig, aber auch hinreichend, die Rotation der Sitzfläche 4 um die Vertikalachse 9, soweit sie sich durch die drei-Arm-Kinematik ergibt, zu verhindern, was aus dem Stand der Technik bekannt und für die Fachperson technisch kein Problem ist.

Eine elegante Möglichkeit, diese interne Drehung zu verhindern, ist die Anlenkung des Energiespeichers 6 über Kardangelenke 14 und nicht, wie auf den ersten Blick naheliegend, über Kugelgelenke. Dabei muss auch sichergestellt sein, dass der Energiespeicher nicht in-sich drehbar ist, wie es beispielsweise viele Gasdruckfedern sind. Am Markt gibt es genug Auswahl auch für derartige drehfeste Vorrichtungen.

Eine andere von vielen Möglichkeiten für die Verdrehsicherung besteht in der Verwendung einer Gliederkette, wie sie in der DE 10 2018 114 207 B3 der Anmelderin beschrieben ist, oder einer der in der WO 2022/174945 A1 der Anmelderin angegebenen Mechanismen. Bei Verwendung einer solchen eigenen Verdrehsicherung kann der Energiespeicher mittels Kugelgelenken angelenkt werden, weil er ja nicht mehr für die Verdrehsicherung benötigt wird. Zur Vermeidung von Zwangslagen und Blockierungen zufolge ungünstiger Toleranzen oder Abnützungen ist eine solche Vermeidung einer Doppelt-Führung sogar angeraten.

In einer Weiterentwicklung wurde überlegt, wie diese Erkenntnisse in die Konstruktion eines möglichst einfachen Stuhls einfließen können. Dies führte dazu, die kinematischen Elemente, die für die Funktion des Stuhls wesentlich sind, bevorzugt gleichzeitig als Energiespeicher zu verwenden.

So wurde auch ein Stuhl mit geteilter Sitzfläche, **Figs. 8a****-d**, entwickelt, der gemäß der eigenen WO2022/174945 konstruiert ist und dessen vorderer Sitzflächenbereich, die eigentliche Sitzfläche 4, über vier Freiheitsgrade verfügt. Zwei dieser Freiheitsgrade wurden mit torsionsflexiblen Elementen egalisiert. Diese ermöglichen es, das benötigte Gegenmoment zu erzeugen und gleichzeitig die beiden Bewegungsachsen freizugeben, so dass durch diese Kinematik, die Sitzflächen-Speicherkinematik 33, letztendlich nur zwei Bewegungsachsen eingeschränkt werden.

Die Figs. 8a und b stellen ein solches Sitzmöbel ohne Unterteil, somit ab der Basis 3, in Frontalansicht bzw. in Seitenansicht, dar. Die Kinematik 22, eine bekannte Drei-Arm-Kinematik, trägt die Rückenlehne 11 samt dem Hinterteil der Sitzfläche, an der, um eine horizontale Querachse 34 verschwenkbar, die (eigentliche) Sitzfläche 4 angelenkt ist. Es ist somit die Sitzfläche 4 bei diesem Beispiel indirekt, über die Rückenlehne, (auch) um die Längsachse 63 drehbar. Die Längsachse 63 ist in diesem Beispiel zur Darlegung der Möglichkeiten stark nach vorne, unten, geneigt gegenüber der Horizontalen verlaufend gewählt, was durch die Kombination der Kinematik 22 mit einer Sitzflächen-Speicherkinematik 33 bewirkt wird. Die Längsachse 63 (mathematisch-theoretisch natürlich unendlich lange) verläuft über den größten Teil ihres (technischen) Bereiches im Gebiet des Sitzmöbels 1 oberhalb der Sitzfläche 4, nur im vordersten Teil, im Bereich einer Quetschplatte 42, gelangt sie zufolge der für dieses Ausführungsbeispiel gewählten, optimalen Neigung von 45° und der gewählten Kinematik unter diesen Teil der Sitzfläche. Im Rumpfbereich eines Benutzers, somit nahe der Rückenlehne (wenn keine vorhanden ist, im "hinteren" Bereich der Sitzfläche 4) liegt die Längsachse 63 oberhalb der Sitzfläche 4 bzw. oberhalb des mit einer Rückenlehne verbundenen, hinteren Sitzflächenteils 64.

Es ist somit festzuhalten, dass die Längsachse 63 im Bereich der Vertikalprojektion P der Sitzfläche 4, im dargestellten Beispiel in Kombination mit einem hinteren Sitzflächenteil 64, somit der gesamten Sitzfläche in der Symmetrieebene zu mehr als 75% der so definierten Länge über der gesamten Sitzfläche 4 verläuft. Die Lage des "hinteren" Endes des hinteren Sitzflächenteils 64, der ja fest, meist einstückig, mit der Rückenlehne 11 verbunden ist, ist nicht kritisch, wie ein Blick auf die Fig. 8b zeigt: Da die Längsachse sogar bei der gewählten Neigung von 45° praktisch zur Gänze oberhalb der gesamten Sitzfläche liegt, wird die Forderung nach 75% stets erfüllt sein.

Dies gilt für alle verwendeten Kinematiken und geteilte oder nicht geteilte Sitzflächen. Bei geringer Neigung tritt diese Definitionsproblematik zufolge der Höhenlage des Zentralpunkts 5, zwar unterhalb des Schwerpunktes eines Benutzers, aber deutlich oberhalb der Sitzfläche, natürlich gar nicht auf. Bei Neigungen bis 30° oder kleiner liegt die Längsachse 63 im Bereich P zur Gänze oberhalb der Sitzfläche 4 bzw. 4 und 64. Eine Neigung der Längsachse 63 nach hinten, unten, ist möglich, aber nur in Sonderfällen und in engeren Grenzen als nach vorne, unten, sinnvoll

Die (nicht dargestellte) Gasdruckfeder hat ihre vertikale Achse bezüglich der Basis 3 in der in Fig. 8b "vorderen" Aufnahme, zu der der nicht mit einem Bezugszeichen versehene Hebel für die Höhenverstellbarkeit führt, in Fig. 8c ist es die größere der beiden zylindrischen Aufnahmen, der Zentralpunkt 5 liegt somit bei üblicher Betrachtung "hinter" dieser nicht eingezeichneten, vertikalen Drehachse der Basis und aller mit ihr verbundenen Bauteile.

Die Drehung um die Querachse im Zentralpunkt 5 mit der Lehne nach hinten bewirkt eine Drehung der (vorderen) Sitzfläche 4 im Uhrzeigersinn um die (bewegliche) Querachse 34, um ein Einschnüren der Kniekehle eines Benutzers zu vermeiden.

Zur Steuerung der Relativbewegung zwischen Rückenlehne 11 und Sitzfläche 4 ist erfindungsgemäß eine Sitzflächen-Speicherkinematik 33 zwischen der Basis 3 und einem sitzflächenfesten Steuerarm 43 vorgesehen: An einer basisfesten Tragplatte 35 ist eine ortsfeste Tragkonstruktion 36, bestehend aus drei Stäben 37 montiert, die am freien Ende eine Stützachse 38 ausbildet. Die drei Stäbe 37 sind bevorzugt an der Tragplatte 35 um zur Stützachse 38 parallele Achsen drehbar gelagert, um Verspannungen im Ruhezustand zu vermeiden. Zwei seitliche Stäbe bilden ein Dreieck aus, der dritte, mittlere Stab liegt (bevorzugt) in der Symmetrieebene des Dreiecks, aber nicht in dessen Ebene, sodass eine Pyramide entsteht. An der Spitze der Pyramide sind, um die Stützachse 38 drehbar, zwei gekröpfte Arme 40 gelagert, die ein in Ruhelage annähernd in einer Vertikalebene liegendes Dreieck ausbilden, dessen freie Seite eine Lagerachse 39 darstellt.

Eine annähernd rechteckige Stützplatte 41 ist an der Tragplatte 35, bevorzugt um die Achse, um die der zentrale Stab 37 gelagert ist, und um die Stützachse 38 drehbar gelagert. Um die Stützachse 38 und die Lagerachse 39 ist eine Quetschplatte 42 drehbar gelagert. Einseitig, beim dargestellten Ausführungsbeispiel auf der Seite des Betrachters (rechte Seite des Sitzmöbels) ist an der Lagerachse 39 das untere, freie Ende eines sitzflächenfesten Steuerarms 43 drehbar gelagert. Diese Konstruktion liefert durch die biegeweiche (eigentlich auch torsionsweiche und daher beulweiche) Ausbildung beim Verschwenken der Sitzfläche 4 eine elastische Deformation der beiden Platten 41, 42, die für das Rückstellmoment sorgt.

Es ist selbstverständlich auch möglich, entlang der Achse 38 einen Stift anzuordnen, der auch die entsprechenden Öffnungen der Platten 41, 42 durchragt, was die gesamte Vorrichtung daher steifer macht und auch die Stäbe 37 in die elastische Deformation einschließt. Durch entsprechende Re-Dimensionierung im Vergleich zur oben beschriebenen Variante kann man ein gleiches oder ähnliches Rückstellverhalten, je nach Wunsch, erzielen. Insbesondere wenn ein stärkeres Gegenmoment gewünscht wird, ist diese Variante günstig.

Die Konstruktion mit den Stäben 37 und den Armen 40 stellt die mechanische Robustheit für den Fall sicher, dass ein Benutzer sich nur auf die Sitzfläche 4 setzt und somit die Lastverhältnisse sowohl der Kinematik 22 als auch der Sitzflächen-Speicherkinematik 33 umkehrt und dem Betrag nach deutlich erhöht. Dann liegt nach geringer elastischer Deformation aller beteiligten Bauteile die Sitzfläche 4 mittig im Bereich der Stützachse 38 an der basisfesten Tragkonstruktion 36 auf und die Last wird schadlos abgeleitet.

Beim einfachen nach hinten lehnen ohne Verdrehung um die Längsachse 63 verdrehen sich die Platten 41, 42 um die drei sie haltenden Achsen ohne jede Deformation und damit ohne ein Rückstellmoment aufzubauen. Wenn es, unabhängig von der Winkellage um die Querachse im Zentralpunkt 5 zu einer (zusätzlichen) Schwenkbewegung mit einer Komponente um die Längsachse 63 kommt, so werden die Platten 41, 42 entsprechend elastisch deformiert und ein Rückstellmoment wird generiert. Dies gilt auch für alle anderen dargestellten und beschriebenen Ausführungsbeispiele

Die **Figs. 9 bis 12** zeigen Beispiele für stark geneigte Längsachsen 63, der in diesen Figura sichtbare, längliche, nahezu horizontale Hebel dient der Höhenverstellung der Gasdruckfeder im Bereich des Unterteils 2 und hat mit der Erfindung nichts zu tun.

Die Figs. 9a-c zeigen einen Bürostuhl, ein Sitzmöbel 1 mit Unterteil 2, Basis 3, ungeteilter, gepolsterter Sitzfläche 4, Rückenlehne 11 und der die Basis 3 mit der Sitzfläche 4 verbindenden Kinematik 22 in Seitenansicht und in Frontansicht. Bei diesem Ausführungsbeispiel ist der Zentralpunkt 5 nicht auf der Vertikalachse 9 vorgesehen, sondern etwas zur Rückenlehne 11 hin verschoben angeordnet. Dies führt beim nach hinten Kippen der Sitzfläche und aller mit ihr verbundenen Bauteile zu einem Rückstellmoment, da der Benutzer seinen Schwerpunkt "vor" dem Zentralpunkt hat.

Die Neigung von 55° der Längsachse 63 wird durch eine Sitzflächen-Speicherkinematik 33 erreicht, die der der Fig. 8 ähnlich ist. Ein zylindrischer Stutzen ist fest mit der Basis 3 verbunden (und daher mit diesem Bezugszeichen versehen) und trägt, um eine waagrechte erste Achse schwenkbar, eine erste Federplatte 65, die an ihrem anderen Ende von einem Gelenkkörper 66 eingespannt wird. Dieser Gelenkkörper ist in sich um eine im eingebauten Zustand horizontal und parallel zur ersten Achse verlaufende zweite Achse verschwenkbar, und trägt eine zweite Federplatte 67, die mit ihrem anderen Ende in einer Aufnahme 68 fixiert ist. An der Sitzfläche ist, symmetrisch zur Symmetrieebene 62 ein bevorzugt aus Blech gefertigter Halter 69 montiert. Der Halter 69 hat im Wesentlichen U-Form und wird mit seinen beiden Schenkeln nach unten ragend befestigt. Durch Löcher in der Aufnahme 68 wird ein Bolzen 70 geschoben, der auch durch Löcher in den beiden Schenkeln des Halters 69 ragt. So wird die Aufnehme 68 um den Bolzen 70 drehbar mit dem Halter verbunden.

Bei einer seitlichen Kippbewegung des Benutzers Beulen sich die beiden Federplatten 65, 67 und schaffen so die Bewegung um die Längsachse 63. Diese ist, in Abhängigkeit der Beulung (die den Energiespeicher "bildet" nicht exakt ortsfest, sondern ihre Lage variiert in der Praxis im unteren Bereich der Sitzflächen-Speicherkinematik 33 um einige Millimeter, was in der Praxis völlig unbemerkt bleibt.

Die Figs. 10a-c zeigen einen Bürostuhl, ein Sitzmöbel 1 mit Unterteil 2, Basis 3, geteilter, ungepolsterter Sitzfläche 4, Rückenlehne 11 und der die Basis 3 mit der Sitzfläche 4 verbindenden Kinematik 22 in Seitenansicht und in Frontansicht. Auch bei diesem Ausführungsbeispiel ist der Zentralpunkt 5 nicht auf der Vertikalachse 9 vorgesehen, sondern etwas zur Rückenlehne 11 hin verschoben angeordnet. Dies führt beim nach hinten Kippen der Sitzfläche und aller mit ihr verbundenen Bauteile zu einem Rückstellmoment, da der Benutzer seinen Schwerpunkt "vor" dem Zentralpunkt hat.

Die geteilte Sitzfläche, nämlich der vordere Teil, die eigentliche Sitzfläche 4, und der hintere Teil 64, der (elastisch) mit der Rückenlehne 11 verbunden ist, und an dem die Drei-Achsen-Kinematik, die Kinematik 22 angreift, sind über die in Ruhelage horizontale Querachse 34 miteinander verbunden. Diese bewegliche Verbindung schafft einen weiteren Freiheitsgrad, der über die Sitzflächenmechanik 31, die auch als Energiespeicher dient, abgefedert wird. Dazu dient die Versteifung 71, die zu der ansonsten völlig der Sitzflächenmechanik des Ausführungsbeispiels der Fig. 9 entsprechenden dazukommt. Auch alles andere ist wie beim Ausführungsbeispiel der Fig. 9.

Die Figs 11a und b zeigen eine zu den Figs. 9a-c analoge Situation mit ungeteilter Sitzfläche 4, wobei zur Erzielung eines noch steileren Verlaufs der Längsachse 63, nämlich 70°, eine einfache Sitzflächen-Speicherkinematik 33 eingesetzt wird: Sie besteht aus einer Kinematik gleichen Aufbaus wie in Fig. 9c gezeigt, auch ihre Montage an der Basis ist die gleiche, aber ihr Angriffspunkt an der Sitzfläche 4 erfolgt nicht über einen U-förmigen Halter, sondern mittels der Aufnahme 68 direkt an der Unterseite der Sitzfläche.

Die Lage der Längsachse ergibt sich wiederum durch die Wölbung der Federplatten, die (bzw. deren elastische Deformation) auch den Energiespeicher 6 bilden und ist somit im Millimeterbereich variabel.

Die Figs. 12a-c zeigen die Sitzgelegenheit der Fig. 10 mit geteilter Sitzfläche 4, 64, mit der Sitzflächen-Speicherkinematik 33 des Ausführungsbeispiels der Fig. 11, zu der noch eine Versteifung 71, angelenkt einerseits an der Basis 3 und andererseits am Gelenkkörper 66, kommt, wiederum, um den zusätzlichen Freiheitsgrad, der durch die Querachse 34 geschaffen wird, zu binden. Auch bei dieser Ausführungsform wird die Lage der Längsachse 63 durch die elastische Deformation der Sitzflächen-Speicherkinematik 33 bestimmt.

Selbstverständlich kann jedes Sitzmöbel 1, das einen Momentanpol oder mindestens eine etwa horizontale (oder auch stärker geneigte) Achse in der Symmetrieebene (Längsachse) im Bereich des Oberbauches eines Benutzers (bevorzugt natürlich unterhalb von dessen Schwerpunkt) aufweist, mit einem der dargestellten Energiespeicher oder auch einem anderen der im Stand der Technik zahlreichen Ausführungen ausgestattet werden.

Die Erfindung stellt somit eine effiziente und leicht zu montierende Vorrichtung zur Verfügung, die ohne zusätzliche Kosten und ohne zusätzlichen Platzbedarf ein Ausgleichsmoment zur Verfügung stellt.

Das Ausgleichsmoment kann sowohl durch Torsion als auch durch Dehnung und Stauchung von Bauteilen erzeugt werden. Die Energiespeicherwirkung kann bei Bedarf durch ein oder mehrere Federelemente, die zu- und abschaltbar ausgeführt werden können, unterstützt und in ihrer Wirkung variiert werden.

Es ist auch möglich, andere Bereiche der Kinematik und/oder des Sitzmöbels, wie z.B. die Sitzfläche selbst, als Energiespeicher zu adaptieren.

Die Erfindung ist nicht auf die gezeigte Drei-Arm-Kinematik (oft auch Zwei-Arm-Kinematik genannt, weil das Objekt selbst meist nicht als "Arm" gesehen wird, eigentlich wäre Drei-Achsen-Kinematik zutreffend) beschränkt, sie lässt sich universell auf alle Technologien anwenden, die zumindest eine annähernd horizontale Längsachse in der Symmetrieebene des Sitzmöbels im Bereich des Oberbauchs eines Benutzers, um die die Sitzfläche verschwenkbar gelagert ist, oder einen Zentralpunkt, der eine sphärische Bewegung der Sitzfläche erlaubt, aufweisen. Die gezeigte Drei-Achsen-Kinematik wird allerdings wegen ihrer Anpassungsfähigkeit, ihrer Robustheit und ihres geringen Platzbedarfs gegenüber den anderen, aus dem angeführten (und anderem) Stand der Technik bekannten, Kinematiken bevorzugt.

In der Literatur des Standes der Technik die auf den Erfinder zurückgeht, wird auch darauf hingewiesen, dass die drei Achsen der Drei-Arm-Kinematik einander nicht in einem Punkt (technisch gesehen, nicht mathematisch) schneiden müssen, sondern nahe aneinander vorbei führen und so einen Zentralbereich ausbilden, in dem jeder denkbare Momentanpol liegt. Auch eine derartige Konstruktion bildet eine virtuelle Längsachse aus, die nicht ortsfest bezüglich der Basis ist, sondern je nach Relativposition der Arme der Drei-Arm-Kinematik ihre Lage und Orientierung in Grenzen ändern kann, man könnte auch sagen, durch eine andere, momentane, virtuelle Längsachse ersetzt wird. Rückstellvorrichtungen wie die beschriebenen können auch bei solchen Kinematiken eingesetzt werden, die Benutzer des Sitzmöbels merken keinen Unterschied. Dies gilt auch für Sitzmöbel wie das anhand der Fig. 4 beschriebene, wenn beide dort verwendeten Kinematiken Zentralbereiche ausbilden.

Zur Anwendung der Erfindung bei physischer Ausbildung der Längsachse 63, wie es beispielsweise bei der EP 2 381 816 in den Figs. 7-18 und der zugehörigen Beschreibung der Fall ist, kann gesagt werden, dass hier ein Energiespeicher, möglich ist ein einfacher Federmechanismus zwischen der Basis und der Sitzfläche, die Aufgabe löst.

Bei der Konstruktion gemäß der EP 1 090 568, bei der die einzelnen Bewegungsmöglichkeiten stufenweise aufeinanderfolgend (seriell), durch Teilkinematiken geschaffen werden, wäre ein derartiger Energiespeicher auf der der Basis zugewandten Seite des Teils der Teilkinematik anzuordnen, der die Bewegung um die Längsachse ermöglicht.

In Kenntnis der Erfindung ist es für die Fachperson problemlos möglich, hier unterschiedliche Lösungen vorzusehen. Auch die Anordnung und die Art des Energiespeichers, meist ein Federmechanismus, beispielsweise eine Gasdruckfeder, ein Federpaket oder Ähnliches, kann leicht ausgewählt werden.

Zur Größe des Rückstellmomentes kann gesagt werden, dass es je nach Wunsch des Benutzers in großem Ausmaß variiert werden kann, bewährt hat sich, dass das Rückstellmoment zwischen 1,25Nm/°Schwenkwinkel und 20Nm/°Schwenkwinkel um die Längsachse 63 beträgt, bevorzugt 5±10%Nm/°Schwenkwinkel.

### Einige schlagwortartige Erläuterungen:

**Drehpunkt:** Der Drehpunkt oder zumindest eine Drehachse in Sitzrichtung des Sitzes ist etwa auf Höhe des Oberbauches des Benutzers positioniert. Diese spezifische Positionierung ist entscheidend für die Funktionalität des Stuhls, da sie eine natürliche Bewegungsfreiheit beim Sitzen ermöglicht, die der Bewegung beim Gehen nachempfunden ist (das ist Stand der Technik)

**Energiespeicher:** Ein integrierter Energiespeicher erzeugt ein Gegenmoment, das sowohl die Hüftbewegung als auch die Bewegung des gesamten Oberkörpers beim Bewegen auf dem Stuhl unterstützt, ohne dass der Benutzer das stabile Gleichgewicht verliert. Dieses Gegenmoment ist so gestaltet, dass es die Bewegung, einschließlich der Bewegung der Hüfte, nicht einschränkt, sondern vielmehr fördert und unterstützt (ein Kern der Erfindung).

**Zielsetzung:** Ziel der Erfindung ist es, die gesundheitlichen Nachteile des langen Sitzens zu vermeiden. Sitzen soll in Zukunft gesund sein. Der Stuhl soll zu kontinuierlicher Bewegung anregen und so den Stoffwechsel stimulieren und das Herz-Kreislauf-System unterstützen, ohne dass sich der Benutzer dabei unsicher oder instabil fühlt.

**Mögliche Lösungen, Anpassungen und Effekte:** Untersuchung der Positionierung des Drehpunktes und seines Einflusses auf das Gleichgewicht.

Entwicklung eines Ansatzes zur Nutzung eines Gegenmoments durch einen Energiespeicher, um ein stabiles Gleichgewicht zu gewährleisten.

Anpassungen zur Gewährleistung der Bewegungsfreiheit und der gesundheitlichen Vorteile, ohne die Sicherheit und den Komfort des Benutzers zu beeinträchtigen.

### Einiges zusammenfassend wird festgehalten:

Die Erfindung betrifft ein Sitzmöbel 1 mit einer Symmetrieebene 62 und mit:
- einem Unterteil 2 das in seinem oberen Bereich eine Basis 3 aufweist oder ausgebildet hat, und
- einer Sitzfläche 4 die mittels einer Kinematik 22 mit der Basis 3 um eine Längsachse 63 schwenkbar verbunden ist,
- wobei die Längsachse 63 in Ruheposition des Sitzmöbels in der Symmetrieebene 62 liegt und gegenüber der Horizontalen von 5° nach hinten, unten bis zu 75° nach vorne, unten, bevorzugt um 45° ± 30°, ganz besonders bevorzugt zwischen 40° und 50° nach vorne, unten, geneigt ist
- wobei die Längsachse 63 gegebenenfalls virtuell gebildet wird, und
- wobei die Längsachse 63 im Bereich der Vertikalprojektion P der Sitzfläche 4 gegebenenfalls in Kombination mit einem hinteren Sitzflächenteil 64 zu mehr als 75% der so definierten Länge über der Sitzfläche 4 gegebenenfalls in Kombination mit dem hinteren Sitzflächenteil 64 liegt.

Die Erfindung ist dadurch gekennzeichnet, dass
zwischen der Basis 3 und der Sitzfläche 4 eine Rückstellvorrichtung 23 mit einem Energiespeicher 6 vorgesehen ist, die bei Auslenkung der Sitzfläche 4 um die Längsachse 63 aus der Ruhelage ein Rückstellmoment um die Längsachse 63 auf die Sitzfläche ausübt.

### Zur näheren Erläuterung der Lage der Längsachse wird ergänzend ausgeführt:

Wenn die Längsachse um bis zu 30° gegenüber der Horizontalen geneigt ist, liegt die Längsachse 63 im Bereich der Vertikalprojektion (P) zur Gänze über der Sitzfläche 4.

Wenn eine Rückenlehne 11 vorgesehen ist, liegt die Längsachse 63 unabhängig von deren Neigung zumindest im Bereich bis zu 120mm vor der Rückenlehne 11 oberhalb der Sitzfläche 4.

Eine Neigung der Längsachse 63 nach hinten, unten, ist möglich, aber nur in Sonderfällen (medizinische Anwendungen, etc.) und in engeren Grenzen (bis 5°) als nach vorne, unten, sinnvoll.

### Zur näheren Erläuterung der Lage des Zentralpunktes wird ergänzend ausgeführt:

Zwischen Zentralpunkt und Zentralbereich wird hier und im Folgenden nicht unterschieden. Wenn die drei Armachsen einander nicht (technisch) genau in einem Punkt schneiden, so liegt satt eines Zentralpunkts ein Zentralbereich vor. Die Wirkungen sind in den eingangs abgehandelten Dokumenten des Erfinders bzw. der Anmelderin genau beschrieben und bedürfen daher hier keiner weiteren Erläuterung. Es soll nur festgehaltenwerden, dass Ausdehnungen eines Zentralbereiches im niedrigen Dezimeterbereich kaum und im Zentimeterbereich nicht merklich sind und daher vom Begriff "Zentralpunkt" mit umfasst werden.

Der Zentralpunkt liegt unter dem Schwerpunkt eines Benutzers samt der um die Längsachse 63 beweglichen Sitzmöbelteile, aber oberhalb der Sitzfläche 4.

Er liegt bevorzugt im Höhenbereich des elften Thorakalwirbels (Brustwirbels) eines Benutzers.

Der Zentralpunkt liegt, wenn das Sitzmöbel ein Bürostuhl ist, vorteilhafterweise im Bereich leicht hinter oder auch genau auf der vertikalen Drehachse des Bürostuhls, der Vertikalachse 9. Der Zusammenhang zwischen dieser Drehachse, die ja vom Unterteil "geliefert" wird und um die sich die Basis 3 dreht, und den Kinematiken zwischen der Basis 3 und der Sitzfläche 4 wurde oben ausführlich erläutert.

### Zum Energiespeicher wird ergänzend ausgeführt:

Der Energiespeicher 6 wird bei der Auslenkung der Sitzfläche 4 aus der Ruhelage um die Längsachse 63 durch die Rückstellvorrichtung 23 (gegebenenfalls in Form einer Sitzflächen-Speicherkinematik 33) mit Energie "geladen", wodurch er ein Rückstellmoment auf die Sitzfläche 4 um die Längsachse 63 in Richtung Ruhelage ausübt.

### Bezugszeichenliste:

| | | | |
|---|---|---|---|
| 01 | Sitzmöbel | 37 | Stab, Stäbe |
| 02 | Unterteil | 38 | Stützachse |
| 03 | Basis | 39 | Lagerachse |
| 04 | Sitzfläche | 40 | Arme |
| 05 | Zentralpunkt | 41 | Stützplatte |
| 06 | Energiespeicher | 42 | Quetschplatte |
| 07 | Tragarm | 43 | Steuerarm |
| 08 | Boden | 44 | Erstachse |
| 09 | Vertikalachse | 45 | Zweitachse |
| 10 | Gasdruckfeder | 46 | Stellgliedachse |
| 11 | Rückenlehne | 47 | Dreharmachse |
| 12 | Armpunkt | 48 | Stellplatte |
| 13 | Sitzpunkt | 49 | Stellknopf |
| 14 | Kardangelenk(e) | 50 | Handhabe |
| 15 | Basisarm | 51 | Tubus |
| 16 | Zwischenarm | 52 | Federpaket |
| 17 | Endarm | 53 | Tubusschulter |
| 18 | Wirklinie | 54 | Federstößel |
| 19 | Benutzer | 55 | Gewindestange |
| 20 | Pfeil in Längsrichtung | 56 | Plättchen |
| 21 | Pfeil in Querrichtung | 57 | Drehhebel |
| 22 | Kinematik, insgesamt | 58 | Drehhebelachse |
| 23 | Rückstellvorrichtung | 59 | Längsdrehachse |
| 24 | Zwischenblatt | 60 | Anschlussachse |
| 25 | Stellglied | 61 | Zwischenachse |
| 26 | Federmechanismus | 62 | Symmetrieebene |
| 27 | Dreharm | 63 | Längsachse |
| 28 | Verbindungsstück | 64 | Hinterer Sitzflächenteil |
| 29 | Armstützen | 65 | Erste Federplatte |
| 30 | Montageteil | 66 | Gelenkkörper |
| 31 | Sitzflächenmechanik | 67 | Zweite Federplatte |
| 32 | Montageplatte | 68 | Aufnahme |
| 33 | Sitzflächen-Speicherkinematik | 69 | Halter |
| 34 | Querachse | 70 | Bolzen |
| 35 | Tragplatte | 71 | Versteifung |
| 36 | Tragkonstruktion | | |
| A0 | Energiespeicher, Ruhelänge | | |
| AH | Energiespeicherlänge bei Auslenkung nach hinten | | |
| AL | Energiespeicherlänge bei Auslenkung nach links | | |
| AR | Energiespeicherlänge bei Auslenkung nach rechts | | |
| H | Horizontalebene | | |
| P | vertikale Projektion der gesamten Sitzfläche in der Symmetrieebene | | |
| R | Momentaner Minimalabstand der Wirklinie 18 vom Zentralpunkt 5 | | |

## Patentansprüche

1. Sitzmöbel (1) mit einer Symmetrieebene (62) und mit:
- einem Unterteil (2), das in seinem oberen Bereich eine Basis (3) aufweist oder ausgebildet hat, und
- einer Sitzfläche (4), die mittels einer Kinematik (22) mit der Basis (3) um eine Längsachse (63) schwenkbar verbunden ist,
- wobei die Längsachse (63) in Ruheposition des Sitzmöbels in der Symmetrieebene (62) liegt und gegenüber der Horizontalen in einem Winkelbereich zwischen 5° nach hinten, unten und 75° nach vorne, unten, bevorzugt um 45° ± 30°, besonders bevorzugt um 45° ± 20° nach vorne, unten, und ganz besonders bevorzugt zwischen 40° und 50° nach vorne, unten liegt,
- wobei die Längsachse (63) gegebenenfalls virtuell gebildet wird, und
- wobei die Längsachse (63) in Ruhelage im Bereich der Vertikalprojektion (P) der Sitzfläche (4), gegebenenfalls in Kombination mit einem hinteren Sitzflächenteil (64), zu mehr als 50% der so definierten Länge (P) über der Sitzfläche (4), gegebenenfalls in Kombination mit dem hinteren Sitzflächenteil (64) liegt,
**dadurch gekennzeichnet, dass**
zwischen der Basis (3) und der Sitzfläche (4) eine Rückstellvorrichtung (23) mit einem Energiespeicher (6) vorgesehen ist, die bei Auslenkung der Sitzfläche (4) um die Längsachse (63) aus der Ruhelage ein Rückstellmoment auf die Sitzfläche (4) ausübt.

2. Sitzmöbel (1) nach Anspruch 1, **dadurch gekennzeichnet, dass** die Kinematik (22) der Sitzfläche (4) eine sphärische Bewegung um einen oberhalb der Sitzfläche (4) liegenden Zentralpunkt (5) ermöglicht und die Längsachse (63) virtuell ausbildet.

3. Sitzmöbel (1) nach Anspruch 1, **dadurch gekennzeichnet, dass** die Kinematik (22) eine Drei-Achs-Kinematik ist, die einen Zentralpunkt (5) oder einen Zentralbereich definiert und die Längsachse (63) virtuell ausbildet.

4. Sitzmöbel (1) nach Anspruch 2 oder 3, **dadurch gekennzeichnet,**
- **dass** die Rückstellvorrichtung (23) an der Basis (3) an einem Armpunkt (12) und an der Sitzfläche (4) an einem Sitzpunkt (13) schwenkbar angelenkt ist,
- **dass** der Armpunkt (12) vom Sitzpunkt (13) in Ruhelage des Sitzmöbels den Abstand A0 aufweist,
- **dass** der Armpunkt (12), der Sitzpunkt (13) und der Zentralpunkt (5) auf einer Wirklinie (18) liegen, und
- **dass** die Rückstellvorrichtung (23) einen Energiespeicher (6) aufweist, dessen Energie sich einer Verlängerung des Abstandes A0 erhöht.

5. Sitzmöbel (1) nach Anspruch 2 oder 3, **dadurch gekennzeichnet,**
- **dass** der Energiespeicher (6) der Rückstellvorrichtung (23) an der Basis (3) in einem Tubus (51) gelagert ist,
- **dass** der Energiespeicher die Form eines Federpaketes (52) aufweist, das mittels einer Handhabe (5) in seiner Vorspannung verändert werden kann, wobei eine Gewindestange (55) durch das Federpaket ragt und mittels eines Plättchens (56) mit einem Drehhebel (57) schwenkbar verbunden ist,
- **dass** der Drehhebel (57) an seinem einen Ende um eine Drehhebelachse (58) drehbar an der Basis angelenkt ist,
- **dass** der Drehhebel (57) an seinem anderen Ende über zwei Zwischenglieder, die entlang ihrer Längserstreckung fluchtend und rotierbar angeordnet sind, mit der Sitzfläche (4), bevorzugt mittels einer Montageplatte (32), um eine Anschlussachse (60) drehbar gelagert ist.

6. Sitzmöbel (1) nach Anspruch 2 oder 3, bei dem die Kinematik (22) über die Rückenlehne (11) und einen fest mit ihr ausgebildeten, hinteren Sitzflächenteil (64) mit der Sitzfläche (4), die, um eine horizontale Querachse schwenkbar, mit dem hinteren Sitzflächenteil verbunden ist, und die durch eine Tragkinematik in ihrer Lage bezüglich des hinteren Sitzflächenteils (64) gehalten wird,
- wobei die Längsachse (63) zwischen dem Zentralpunkt (5) und dem vorderen, oberen Bereich der Tragkinematik verläuft,
**dadurch gekennzeichnet,**
- **dass** die Rückstellvorrichtung die elastische Deformation der Tragkinematik als Energiespeicher verwendet und somit eine Sitzflächen-Speicherkinematik (33) ist, deren zielgerichtete Deformation dadurch erfolgt:
- **dass** ein an einer Seite der Sitzfläche (4) vorgesehener, fest mit ihr verbundener Steuerarm (43) an seinem anderen Ende um eine horizontale, normal zur Symmetrieebene (62) verlaufende, am unteren Rand einer im Wesentlichen vertikal angeordneten Quetschplatte (42) vorgesehenen Lagerachse (39) schwenkbar verbunden ist,
- **dass** die Quetschplatte (42) an ihrem oberen Rand um eine parallel zur Lagerachse (39) verlaufende Stützachse (38) schwenkbar mit dem vorderen Rand einer Stützplatte (41) verbunden ist, deren hinterer Rand um eine dazu parallel verlaufende Achse an der Basis angelenkt ist;
- **dass** eine aus drei Stäben (37) bestehende Pyramide mit basisfester Grundebene und einer Spitze, durch die die Stützachse (38) verläuft, vorgesehen ist,
- **dass** von der Spitze zwei seitlich nach außen verlaufende Arme (40) schwenkbar ausgehen, deren freie Enden an der Lagerachse (39) schwenkbar gelagert sind,
- wodurch beim Auslenken aus der Ruhelage der Steuerarm (43), die Quetschplatte (42) und die Stützplatte (41) beulend elastisch deformiert werden und so als Energiespeicher fungieren und das Rückstellmoment liefern.

7. Sitzmöbel (1) nach einem der voranstehenden Ansprüche, **dadurch gekennzeichnet, dass** das Rückstellmoment zwischen 1,25Nm/°Schwenkwinkel und 20Nm/°Schwenkwinkel um die Schwenkachse (63) beträgt, bevorzugt 5±10%Nm/°Schwenkwinkel.

8. Sitzmöbel nach einem der voranstehenden Ansprüche, **dadurch gekennzeichnet, dass** die Längsachse (63) gegenüber der Horizontalen um nicht mehr als 30°, bevorzugt um nicht mehr als 15° geneigt ist.

9. Sitzmöbel nach einem der voranstehenden Ansprüche, **dadurch gekennzeichnet, dass** die Längsachse (63) im hinteren Drittel der Sitzfläche (4), gegebenenfalls in Kombination mit einem hinteren Sitzflächenteil (64), in Höhe des neunten bis zwölften, bevorzugt in Höhe des elften Thorakalwirbels (Brustwirbels) eines Benutzers liegt.
